# EUROPÄISCHE PATENTSCHRIFT

(11) **EP 1 079 939 B1**
(45) Veröffentlichungstag und Bekanntmachung des Hinweises auf die Patenterteilung: **19.03.2003**
(21) Anmeldenummer: 99934482.3
(22) Anmeldetag: 11.05.1999
(51) Int. Cl.: B07B 13/04

(54) **ABSCHEIDEVORRICHTUNG FÜR LANGGESTRECKTE FESTSTOFFTEILE**
SEPARATING DEVICE FOR LONGITUDINALLY EXTENDED SOLID MATERIAL PARTS
DISPOSITIF DE SEPARATION POUR CORPS SOLIDES DE FORME ALLONGEE

(30) Priorität: 22.05.1998 DE 19822996
(43) Veröffentlichungstag der Anmeldung: 07.03.2001
(73) Patentinhaber: SIEMENS AKTIENGESELLSCHAFT, 80333 München (DE)
(72) Erfinder: WERDINIG, Helmut, D-90408 Nürnberg (DE); VON RHEIN, Winfried, D-63579 Freigericht (DE); RIGGENMANN, Reinhold, D-89264 Wei enhorn (DE)
(86) Internationale Anmeldenummer: DE9901430
(87) Internationale Veröffentlichungsnummer: WO99061174

(56) Entgegenhaltungen:
- WO-A-97/26495
- DE-A- 3 319 032
- GB-A- 2 055 308
- US-A- 4 143 769
- US-A- 4 391 374

## Beschreibung

Die Erfindung betrifft eine Abscheidevorrichtung, mit der langgestreckte Feststoffteile von sonstigen Feststoffteilen getrennt werden.

In vielen technischen Anwendungsgebieten ist es notwendig, daß Feststoffe, die beispielsweise in Schüttgut enthalten sind, in mehrere Fraktionen getrennt werden. Die Fraktionen werden in der Regel nach unterschiedlichen Feststoffgrößen, Feststoffgeometrien oder Feststoffbeschaffenheiten unterteilt. Eine Trennung der Feststoffe ist immer dann erwünscht, wenn die unterschiedlichen Feststoffraktionen einer weiteren Behandlung zugeführt werden sollen.

In der Bauindustrie wird beispielsweise anfallender Bauschutt von großen und sperrigen Schuttanteilen getrennt, die dann sortiert und wiederverwertet werden. Der abgetrennte feinere Bauschutt wird beispielsweise auf einer dafür vorgesehenen Deponie entsorgt.

Auf dem Gebiet der Abfallentsorgung wird im Hinblick auf eine möglichst umweltschonende Entsorgung eine Trennung und Sortierung des Abfalls oder der bei der Abfallverwertung anfallenden Reststoffe immer bedeutender. Die Trennung des Abfalls kann vor der Verwertung des Abfalls durchgeführt werden; sie kann aber auch ein wesentlicher Verfahrensschritt bei der Abfallverwertung sein.

Zur Abfallbeseitigung sind thermische Verfahren bekannt, bei denen der Abfall in Müllverbrennungsanlagen verbrannt oder in Pyrolyseanlagen pyrolisiert, d.h. unter Luftabschluß einer Temperatur von etwa 400 °C bis 700 °C unterzogen wird. Bei beiden Verfahren ist es sinnvoll, den nach der Verbrennung bzw. den nach der Pyrolyse verbleibenden Reststoff zu trennen, um ihn entweder einer Wiederverwertung zuzuführen oder ihn in geeigneter Weise zu entsorgen. Ziel ist es dabei, den auf einer Deponie endzulagernden Reststoff möglichst gering zu halten.

Aus der EP-A-0 302 310 und aus der Firmenschrift "Die Schwel-Brenn-Anlage, eine Verfahrensbeschreibung", Herausgeber Siemens AG, Berlin und München, 1996, ist als Pyrolyseanlage eine sogenannte Schwel-Brenn-Anlage bekannt, bei der im wesentlichen ein zweistufiges Verfahren durchgeführt wird. In der ersten Stufe wird der angelieferte Abfall in eine Schweltrommel (Pyrolysereaktor) eingebracht und verschwelt (pyrolisiert). Bei der Pyrolyse entstehen Schwelgas und Pyrolysereststoff. Das Schwelgas wird zusammen mit brennbaren Teilen des Pyrolysereststoffs in einer Hochtemperatur-Brennkammer bei Temperaturen von ca. 1200 °C verbrannt. Die dabei entstehenden Abgase werden anschließend gereinigt.

Der Pyrolysereststoff weist neben brennbaren Teilen auch nichtbrennbare Anteile auf. Die nichtbrennbaren Anteile setzen sich im wesentlichen aus einer Inertfraktion, wie Glas, Steine oder Keramik, sowie aus einer Metallfraktion zusammen. Die Wertstoffe des Reststoffs werden aussortiert und einer Wiederverwertung zugeführt. Für die Aussortierung sind Verfahren und Komponenten notwendig, die einen zuverlässigen und kontinuierlichen Betrieb gewährleisten.

Für einen zuverlässigen Betrieb ist es oftmals erwünscht, daß Feststoffteile einer bestimmten Geometrie abgeschieden werden, damit diese den Betrieb von nachgeschalteten Trennvorrichtungen für den verbleibenden Feststoff nicht beeinträchtigen, so daß dieser weiter getrennt werden kann. Ein besonderes Problem stellen oftmals langgestreckte Feststoffteile, insbesondere Drähte oder feine Litzendrähte, dar. Letztere lassen sich nur sehr schwer von dem übrigen Feststoff trennen und führen zu Verstopfungen von Sieblöchern bei Sieben. Dies trifft insbesondere dann zu, wenn diese langgestreckten Feststoffteile unter einer bestimmten Größe liegen.

Aus der WO 97/26495 ist eine Austragsvorrichtung bekannt, die eine Fördereinrichtung zur Förderung und Trennung von Pyrolysereststoff aufweist. Die Fördereinrichtung besitzt einen sägezahnartig profilierten Trennboden, der zur Förderung des Pyrolysereststoffs in Schwingungen versetzt wird. In den durch das sägezahnartige Profil gebildeten Längsrillen sammeln sich die feinen Anteile des Pyrolysereststoffs an. Am Ende des Trennbodens ist ein Stangensieb zur Trennung der abgeschiedenen feinen Anteile von den verbleibenden groben Anteilen angeordnet. Diese Vorrichtung weist den Nachteil auf, daß zusammen mit den feinen Anteilen auch große flächige und längliche Anteile abgeschieden werden. Denn diese können sich in Längsrillen ausrichten und durch den sich anschließenden Stangensieb durchfallen. Eine wirksame Abtrennung von feinen Drähten oder ähnlichen langgestreckten Feststoffteilen ist nicht möglich.

Der vorliegenden Erfindung liegt die Aufgabe zugrunde, eine Abscheidevorrichtung für langgestreckte Feststoffteile anzugeben, die eine wirksame Abscheidung von langgestreckten Feststoffteilen sowie einen störungsfreien und kontinuierlichen Betrieb ermöglicht.

Die Aufgabe wird gemäß der Erfindung gelöst durch eine Abscheidevorrichtung für langgestreckte Feststoffteile, die einen Schwingboden mit einer Anzahl sich in Förderrichtung erstreckender Längsrillen aufweist, an die sich Sieböffnungen zum Abscheiden der langgestreckten Feststoffteile anschließen, wobei die Rillentiefe der Längsrillen in Förderrichtung abnimmt.

Aufgrund der mechanischen Eigenbewegung, nämlich die Schwingungen des Schwingbodens, wird der auf den Schwingboden aufgebrachte Feststoff in Förderrichtung gefördert. Zugleich werden die langgestreckten Feststoffteile in den Längsrillen in Förderrichtung ausgerichtet. Gleichzeitig werden auch langgestreckte, flächige Feststoffteile zunächst mit ausgerichtet. Aufgrund der Abnahme der Rillentiefe orientieren sich diese dann im wesentlichen parallel zum Schwingboden, so daß sie über die an die Längsrillen anschließenden Sieböffnungen hinweg gleiten. Die nicht-flächigen langgestreckten Feststoffteile fallen demgegenüber durch die bevorzugt spaltartig nach Art eines Stangensiebs ausgebildeten Sieböffnungen hindurch. Der entscheidende Vorteil der Siebvorrichtung liegt darin, daß ausschließlich langgestreckte und nicht flächige Feststoffteile abgeschieden werden. Insbesondere eignet sich die Siebvorrichtung zur Abscheidung von feinen Litzendrähten, die etwa einen Durchmesser von 0,1 bis 2 mm sowie typischerweise eine Länge von bis zu 15 mm aufweisen.

Die Abscheidung der langgestreckten, nicht-flächigen Feststoffteile läßt sich durch folgende drei Schritte charakterisieren:
a) Ausrichten der langgestreckten Feststoffteile,
b) Umlegen von flächigen, langgestreckten Feststoffteilen und
c) Abscheiden der langgestreckten Feststoffteile durch die Sieböffnungen.

Um ein einfaches Ausrichten der flächigen Feststoffteile parallel zum Schwingboden zu ermöglichen, sind die Seitenwände der Längsrillen bevorzugt schräg ausgebildet.

Für ein möglichst einfaches und zuverlässiges Ausrichten der langgestreckten Feststoffteile in Förderrichtung weist der Schwingboden in einer vorteilhaften Ausgestaltung ein wellenförmiges Profil oder ein sägezahnartiges Profil auf.

Es ist für einen störungsfreien Betrieb zweckdienlich, wenn die Längsrillen sowie die langgestreckten Sieböffnungen jeweils parallel zueinander verlaufen.

In einer vorteilhaften Ausgestaltung erstrecken sich die Sieböffnungen bis zu dem in Förderrichtung gelegenen Ende der Abscheidevorrichtung. Sie sind daher zum Ende hin offen ausgebildet. Dies ist ein wesentliches Merkmal, um sicherzustellen, daß sich in der Abscheidevorrichtung keine Feststoffteile ansammeln oder verklemmen. Denn bei einer beispielsweise langgestreckten Sieböffnung mit umlaufendem Rand würde das in Förderrichtung gelegene Randstück für den Feststoffluß einen Widerstand darstellen. An diesem können sich Feststoffteile verhängen, was zu einer Verstopfung der Sieböffnung und damit zu einer Funktionsstörung der Abscheidevorrichtung führen könnte.

Zur Vermeidung von Verstopfungen und zur Gewährleistung eines möglichst flüssigen Feststofflusses, ist in einer weiteren vorteilhaften Ausgestaltung vorgesehen, daß sich die Sieböffnungen in Förderrichtung aufweiten. Auf in der Sieböffnung verklemmte Feststoffteile wird durch den nachfolgenden Feststoff eine Kraft in Förderrichtung ausgeübt. Das verklemmte Feststoffteil kann dabei in Förderrichtung bewegt werden und fällt dann durch die sich erweiternde Sieböffnung.

Die Sieböffnung weitet sich hierzu bevorzugt kontinuierlich und insbesondere V-förmig auf.

Es ist von Vorteil, wenn die Ränder der Sieböffnungen elastisch ausgebildet sind. Dann ist der Kraftaufwand zum Lösen von eventuell festgeklemmten Feststoffteilen nur gering. Zugleich wird hierdurch die von festgeklemmten Feststoffteilen ausgeübte Belastung auf die Abscheidevorrichtung im Vergleich zu unelastisch ausgebildeten Rändern vermindert.

Um die Sieböffnungen fertigungstechnisch einfach auszubilden, sind diese an ihren Rändern mit elastischen Lappen versehen, welche in Förderrichtung sich verjüngen oder spitz zulaufen, so daß sich die Sieböffnungen in Förderrichtung aufweiten.

Die Aufweitung wird bei dieser Ausbildung von den Lappen gebildet.

Bei der Abscheidevorrichtung ist in einer bevorzugten Ausführungsform ein Reinigungsrechen mit einer Anzahl von Zinken vorgesehen, die in die Sieböffnungen einführbar und in den Sieböffnungen in Förderrichtung bewegbar sind.

Mit diesem Rechen werden eventuell festsitzende Feststoffteile gelöst. Dadurch ist ein kontinuierlicher Betrieb der Abscheidevorrichtung ermöglicht. Der Reinigungsrechen kann bedarfsabhängig, periodisch oder kontinuierlich in den Sieböffnungen bewegt werden. Für das Lösen von festgeklemmten Feststoffteilen mit dem Reinigungsrechen ist die Aufweitung der Sieböffnungen von großem Vorteil, da der Reinigungsrechen die festgeklemmten Feststoffteile nur ein kleines Stück in Förderrichtung bewegen muß, bis sie sich gelöst haben und durch die geweitete Sieböffnung fallen. Um die Belastung des Reinigungsrechens möglichst gering zu halten, ist zudem die elastische Ausbildung der Ränder besonders vorteilhaft.

Für eine möglichst robuste Ausgestaltung ist der Schwingboden aus Metall.

Ausführungsbeispiele der Erfindung werden im folgenden anhand der Figuren erläutert. Es zeigen jeweils in schematischer Darstellung:
- FIG 1: eine Aufsicht auf eine Abscheidevörrichtung,
- FIG 2 und 3: einen Schnitt entlang der Linie II-II bzw. III-III gemäß zweier Ausführungeformen,
- FIG 4 und 5: einen Schnitt entlang der Linie IV-IV bzw. V-V gemäß beider Ausführungsformen und
- FIG 6: einen Schnitt entlang der Linie VI-VI.

Gemäß Figur 1 erstreckt sich in einer Abscheidevorrichtung 1 ein metallischer Schwingboden 2 von einem Aufgabebereich 4 für Feststoff F (z.B. Pyrolysereststoff aus einer Pyrolyseanlage) in Förderrichtung 6 bis zu einem Abscheidebereich 8. Im Abscheidebereich 8 gibt es eine Anzahl von in Förderrichtung 6 V-förmig verlaufenden langgestreckten Sieböffnungen 10, von denen nur zwei dargestellt sind. In die beiden dargestellten Sieböffnungen 10 mündet jeweils eine von einer Anzahl paralleler Längsrillen 12 des Schwingbodens 2, von denen ebenfalls nur zwei dargestellt sind. Die Sieböffnungen 10 schließen sich demnach in Förderrichtung 6 an die Längsrillen 12 an und weiten sich von diesen ausgehend bis zum Ende 14 der Abscheidevorrichtung 1 kontinuierlich auf. Die Rillentiefe der Längsrillen 12 nimmt zu den Sieböffnungen 10 hin ab. Dies ist aus einem Vergleich der Figuren 2 und 4 sowie der Figuren 3 und 5 ersichtlich.

Die beiden seitlichen Ränder der jeweiligen Sieböffnung 10 sind elastisch, insbesondere als sich verjüngende elastische Lappen 16, ausgebildet. Die Lappen 16 sind etwa dreieckförmig ausgebildet, so daß die V-förmige Form der Sieböffnungen 10 durch die beiden angebrachten Lappen 16 gebildet ist.

Der Feststoff F wird im Aufgabebereich 4 auf den Schwingboden 2 aufgegeben. Aufgrund der Schwingungen des Schwingbodens 2 (mittels einer nicht gezeigten Rüttelvorrichtung) wird der Feststoff F in Förderrichtung 6 transportiert. Die Schwingungen des Schwingbodens 2 führen außerdem dazu, daß sich langgestreckte Feststoffteile 18, z.B. Drahtstücke, von denen eines in Figur 1 gezeigt ist, in den Längsrillen 12 in Förderrichtung 6 ausrichten. Der Schwingboden 2 bewirkt daher eine Förderung des Feststoffs F und zugleich eine Ausrichtung der langgestreckten Feststoffteile 18. Die Schwingungen werden beispielsweise mit Hilfe eines Exzenterantriebs erzeugt.

Es ist ausreichend, wenn die Längsrillen 12, bevor sie in die Sieböffnungen 10 übergehen, nur noch eine geringe Rillentiefe aufweisen. Die Rillentiefe ist so bemessen, daß die einmal ausgerichteten länglichen Feststoffteile 18 in Förderrichtung 6 ausgerichtet weitergeführt werden. Der Schwingboden 2 kann daher im Bereich unmittelbar vor den Sieböffnungen 10 nahezu eben oder eben ausgeführt sein. Durch die abnehmende Rillentiefe werden flächige Feststoffteile 20, von denen eines in Figur 1 gezeigt ist, flach und im wesentlichen parallel zur Schwingbodenebene ausgerichtet. Das Flachlegen von flächigen Feststoffteilen 20 wird durch die Rüttel- oder Schwingbewegung des Schwingbodens 2 unterstützt.

Die ausgerichteten länglichen Feststoffteile 18 fallen durch die längliche Sieböffnung 10 hindurch und werden somit von dem übrigen Feststoff F abgeschieden. Demgegenüber werden flächige Feststoffteile 20 zwar zunächst ebenfalls von den Längsrillen 12 ausgerichtet, dann jedoch flachgelegt, so daß sie über die Sieböffnungen 10 bis ans Ende 14 der Abscheidevorrichtung gleiten. Sie werden erst hier abgeschieden.

In Figur 1 ist weiterhin in den beiden Sieböffnungen 10 jeweils ein Zinken 22 eines Reinigungsrechens 24 (vergl. hierzu Figur 6) dargestellt. Die Zinken 22 werden im Bereich nahe der Längsrillen 12 von unten in die Sieböffnungen 10 eingeführt und in Förderrichtung 6 in diesen entlanggeführt. Dabei schieben sie ein unter Umständen verklemmtes Feststoffteil 26 in Förderrichtung 6 weiter, so daß dieses gelöst wird und danach aufgrund der Aufweitung der Sieböffnung 10 durch diese hindurch fällt. Wegen der elastischen Ausbildung der Ränder der Sieböffnungen 10 kann sich ein Feststoffteil 26 nur mit einer relativ geringen Kraft festklemmen, so daß die Beanspruchung der Zinken 22 und des Reinigungsrechens 24 klein ist. Nachdem der Reinigungsrechen 24 in Förderrichtung 6 durch die Sieböffnungen 10 bis zum Ende 14 der Abscheidevorrichtung geführt ist, wird er aus den Sieböffnungen 10 herausgezogen und zu seiner Ausgangsposition am Beginn der Längsrillen 12 zurückgefahren, wo die Zinken 22 erneut in die Sieböffnungen 10 eingeführt werden können.

Figur 2 und 3 zeigen jeweils einen Schnitt durch den Schwingboden 2 im Aufgabebereich 4 entlang der Linie II-II bzw. III-III in Figur 1. Gemäß Figur 2 weist der Schwingboden 2 dabei ein sägezahnartiges Profil mit V-förmigen Nuten, den Längsrillen 12, auf. Gemäß Figur 3 weist der Schwingboden 2 demgegenüber ein wellenförmiges Profil auf. In Figur 2 ist zu erkennen, daß sich ein langgestrecktes Feststoffteil 18 sowie ein flächiges Feststoffteil 20 in den Längsrillen 12 ausrichten. Insbesondere das sägezahnartige Profil ist für die Ausrichtung von langgestreckten Feststoffteilen 18 von Vorteil.

Figur 4 und Figur 5 zeigen das sägezahnartige bzw. das wellenförmige Profil im Schnitt entlang der Linie IV-IV bzw. V-V durch den Siebboden 2, und zwar unmittelbar bevor die Sieböffnungen 10 beginnen. Es ist zu erkennen, daß hier die Längsrillen 12 eine wesentlich geringere Rillentiefe aufweisen. Während die schrägen Seitenwände 28 der Längsrillen 12 gemäß Figur 2 und 3 noch sehr steil sind, verlaufen sie gemäß Figur 4 und 5 sehr flach. Das flächige Feststoffteil 20 wird sich daher über die Längsrille 12 hinweg flachlegen, was in Figur 4 gezeigt ist.

Die Seitenwände 28 werden im Bereich der Sieböffnungen 10 als Siebwände 29 fortgeführt. An diesen sind randseitig die elastischen Lappen 16 befestigt, wie aus Figur 6 zu entnehmen ist. Die Siebwände 29 können sowohl flach ausgebildet sein, als auch - wie dargestellt - ein Profil bilden. In die Sieböffnungen 10 greifen die Zinken 22 des Reinigungsrechens 24 ein. Der Reinigungsrechen 24 wird beispielsweise in einer Schiene 30 geführt.

## Patentansprüche

1. Abscheidevorrichtung für langgestreckte Feststoffteile (18), die einen Schwingboden (2) mit einer Anzahl sich in Förderrichtung (6) erstreckender Längsrillen (12) aufweist, an die sich Sieböffnungen (10) zum Abscheiden der langgestreckten Feststoffteile (18) anschließen,
**dadurch gekennzeichnet, daß** die Rillentiefe der Längsrillen (12) in Förderrichtung (6) abnimmt.

2. Abscheidevorrichtung nach Anspruch 1,
**dadurch gekennzeichnet, daß** die Seitenwände (28) der Längsrillen (12) schräg ausgebildet sind.

3. Abscheidevorrichtung nach Anspruch 1 oder 2,
**dadurch gekennzeichnet, daß** der Schwingboden (2) ein wellenförmiges Profil aufweist.

4. Abscheidevorrichtung Anspruch 1 oder 2,
**dadurch gekennzeichnet, daß** der Schwingboden (2) ein sägezahnartiges Profil aufweist.

5. Abscheidevorrichtung nach einem der vorhergehenden Ansprüche, bei der der Schwingboden (2) mehrere parallel verlaufende Längsrillen (12) aufweist, an die sich jeweils parallel verlaufende Sieböffnungen (10) anschließen.

6. Abscheidevorrichtung nach einem der vorhergehenden Ansprüche, **dadurch gekennzeichnet, daß** sich bis zu ihrem in Förderrichtung (6) gelegenen Ende (14) die Sieböffnungen (10) erstrecken.

7. Abscheidevorrichtung nach einem der vorhergehenden Ansprüche, **dadurch gekennzeichnet, daß** sich die Sieböffnungen (10) in Förderrichtung (6) aufweiten.

8. Abscheidevorrichtung nach einem der vorhergehenden Ansprüche, **dadurch gekennzeichnet, daß** sich die Sieböffnungen (10) in Förderrichtung (6) kontinuierlich, insbesondere V-förmig aufweiten.

9. Abscheidevorrichtung nach einem der vorhergehenden Ansprüche, **dadurch gekennzeichnet, daß** die Ränder der Sieböffnungen (10) elastisch ausgebildet sind.

10. Abscheidevorrichtung nach Anspruch 9,
**dadurch gekennzeichnet, daß** die Sieböffnungen (10) an ihren Rändern mit elastischen Lappen (16) versehen sind, welche sich in Förderrichtung (6) verjüngen, so daß sich die Sieböffnungen (10) in Förderrichtung (6) aufweiten.

11. Abscheidevorrichtung nach einem der vorhergehenden Ansprüche, **dadurch gekennzeichnet, daß** ein Reinigungsrechen (24) mit einer Anzahl von Zinken (22) vorgesehen ist, die in die Sieböffnungen (10) einführbar und in den Sieböffnungen (10) bewegbar sind.

12. Abscheidevorrichtung nach einem der vorhergehenden Ansprüche, **dadurch gekennzeichnet, daß** der Schwingboden (2) aus Metall ist.

## Claims

1. Separating device for elongate solid pieces (18), which has a vibrating base (2) with a number of longitudinal grooves (12) which extend in the conveying direction (6) and are adjoined by screen openings (10) for separating the elongate solid pieces (18), **characterized in that** the depth of the longitudinal grooves (12) decreases in the conveying direction (6).

2. Separating device according to Claim 1, **characterized in that** the side walls (28) of the longitudinal grooves (12) are of inclined form.

3. Separating device according to Claim 1 or 2, **characterized in that** the vibrating base (2) has a wavy profile.

4. Separating device according to Claim 1 or 2, **characterized in that** the vibrating base (2) has a sawtooth-like profile.

5. Separating device according to one of the preceding claims, in which the vibrating base (2) has a plurality of parallel longitudinal grooves (12) which are adjoined by respectively parallel screen openings (10).

6. Separating device according to one of the preceding claims, **characterized in that** the screen openings (10) extend all the way to its end (14), as seen in the conveying direction (6).

7. Separating device according to one of the preceding claims, **characterized in that** the screen openings (10) widen in the conveying direction (6).

8. Separating device according to one of the preceding claims, **characterized in that** the screen openings (10) widen continuously, in particular in a V shape, in the conveying direction (6).

9. Separating device according to one of the preceding claims, **characterized in that** the edges of the screen openings (10) are of elastic design.

10. Separating device according to Claim 9, **characterized in that** the screen openings (10) are provided at their edges with elastic tabs (16), which tabs narrow in the conveying direction (6), so that the screen openings (10) widen in the conveying direction (6).

11. Separating device according to one of the preceding claims, **characterized in that** a cleaning rake (24) with a number of tines (22) is provided, which tines can be introduced into the screen openings (10) and can be moved in the screen openings (10).

12. Separating device according to one of the preceding claims, **characterized in that** the vibrating base (2) is made from metal.

## Revendications

1. Dispositif de séparation pour des parties de matière solide oblongues (18) qui présente un fond oscillant (2) ayant un certain nombre de cannelures longitudinales (12) qui s'étendent en direction de transport (6) et auxquelles sont raccordées des ouvertures de crible (10) destinées à séparer des parties de matière solide oblongues (18), **caractérisé en ce que** la profondeur de cannelure des cannelures longitudinales (12) diminue en direction de transport (6).

2. Dispositif de séparation selon la revendication 1 **caractérisé en ce que** les parois latérales (28) des cannelures longitudinales (12) sont formées de biais.

3. Dispositif de séparation selon la revendication 1 ou 2 **caractérisé en ce que** le fond oscillant (2) présente un profil ondulé.

4. Dispositif de séparation selon la revendication 1 ou 2 **caractérisé en ce que** le fond oscillant (2) présente un profil en dent de scie.

5. Dispositif de séparation selon l'une des revendications précédentes pour lequel le fond oscillant (2) présente plusieurs cannelures longitudinales (12) parallèles auxquelles se raccordent respectivement des ouvertures de crible (10) parallèles.

6. Dispositif de séparation selon l'une des revendications précédentes **caractérisé en ce que** les ouvertures de crible (10) s'étendent jusqu'à son extrémité (14) située en direction de transport (6).

7. Dispositif de séparation selon l'une des revendications précédentes **caractérisé en ce que** les ouvertures de crible (10) s'élargissent en direction de transport (6).

8. Dispositif de séparation selon l'une des revendications précédentes **caractérisé en ce que**, en direction de transport (6), les ouvertures de crible (10) s'élargissent en continu en particulier en V.

9. Dispositif de séparation selon l'une des revendications précédentes **caractérisé en ce que** les bords des ouvertures de crible (10) sont formés de façon élastique.

10. Dispositif de séparation selon la revendication 9 **caractérisé en ce que** les ouvertures de crible (10) sont munies sur leurs bords de pattes (16) élastiques qui s'amincissent en direction de transport (6), de sorte que les ouvertures de crible (10) s'élargissent en direction de transport (6).

11. Dispositif de séparation selon l'une des revendications précédentes **caractérisé en ce que** l'on prévoit une grille de nettoyage (24) ayant un certain nombre de fourches (22) qu'on peut introduire dans les ouvertures de crible (10) et qu'on peut déplacer dans les ouvertures de crible (10).

12. Dispositif de séparation selon l'une des revendications précédentes **caractérisé en ce que** le fond oscillant (2) est en métal.
